# EUROPÄISCHE PATENTANMELDUNG

(11) **EP 4 563 514 A1**
(43) Veröffentlichungstag der Anmeldung: **04.06.2025**
(21) Anmeldenummer: 23213762.0
(22) Anmeldetag: 01.12.2023
(51) Int. Cl.: B66C 1/66

(54) **ANSCHLAGPUNKT-VORRICHTUNG FÜR EIN BAUELEMENT, SOWIE ANORDNUNG UND VERFAHREN**

(71) Anmelder: Pitzl Metallbau GmbH & Co. KG, 84051 Altheim (DE)
(72) Erfinder: Pitzl, Thomas, 84051 Essenbach (DE)
(74) Vertreter: Hofstetter, Schurack & Partner

(57) **Zusammenfassung**

Die Erfindung betrifft eine Anschlagpunkt-Vorrichtung (3) für ein Bauelement (2), mit
- einer Basiseinheit (9), welche in einer Vertiefung (6) des Bauelements (2) zumindest teilweise einführbar ist,
- einem ersten Anschlagmittel (12), welches an einem ersten Endbereich (10) der Basiseinheit (9) angeordnet ist,
- einem zweiten Anschlagmittel (13), welches an einem einer zum ersten Endbereich (10) axial gegenüberliegenden zweiten Endbereich (11) der Basiseinheit (9) angeordnet ist, wobei
- das erste Anschlagmittel (12) mittels eines Verbindungselements (16) mit dem zweiten Endbereich (11) verbunden ist, und
- zwischen dem ersten Anschlagmittel (12) und dem zweiten Endbereich (11) zumindest ein Aufweitungselement (17) angeordnet ist, wobei durch eine Schraubbewegung (18) des ersten Anschlagmittels (12) in Einschraubrichtung das zumindest eine Aufweitungselement (17) zusammenpressbar ist, wodurch das zumindest eine Aufweitungselement (17) vertikal zu einer Längserstreckung (20) der Basiseinheit (9) aufweitbar ist.

Des Weiteren betrifft die Erfindung eine Anordnung (1) und ein Verfahren.

## Beschreibung

Die vorliegende Erfindung betrifft eine Anschlagpunkt-Vorrichtung für ein Bauelement, insbesondere Holzbauteil.

Des Weiteren betrifft die Erfindung eine Anordnung für zumindest eine Anschlagpunkt-Vorrichtung und einem Bauelement.

Ebenfalls betrifft die Erfindung ein Verfahren zum Befestigen einer Anschlagpunkt-Vorrichtung an einem Bauelement.

Im Bauwesen werden häufiger vorgefertigte Teile bzw. Bauteile verwendet. Hierbei können bspw. Holzbauteile für eine Wand, eine Decke oder einen Boden werkseitig vorgefertigt werden und an eine Baustelle geliefert werden, um diese dort endmontieren zu können. Dies kommt insbesondere bei der Fertigung von Fertighäusern oder Holzhäusern zum Einsatz. Hierbei weist ein solches Fertigungshaus eine Bauweise ähnlich eines Holzhauses auf. Hierbei können die einzelnen Wände bzw. Wandelemente, Böden bzw. Bodenelemente und Decken bzw. Deckenelemente zumindest teilweise aus Holz gefertigt sein. Für ein Aufladen, Abladen und/oder Bewegen solcher Bauelemente welche ein hohes Gewicht aufweisen, werden Hebezeuge, also Geräte zum Heben und Bewegen von Lasten, benötigt. Hierzu werden bspw. Anschlagmittel verwendet, die eine Verbindung zwischen Tragmittel und Last oder Tragmittel und Last Aufnahmemittel herstellen.

Heutzutage gibt es Hebemittel, die zumindest teilweise zu geringe Leistungsfähigkeiten aufweisen und verschiedene Lastmechanismen umfassen können. Hierbei ist gibt es bspw. Lastaufnahmemittel, welche einen Lastübertragungsmechanismus aufweisen, welcher über einen Kraftschluss und in weiterer Folge mittels eines Formschlusses eine Verbindung mit einem Bauelement herstellen kann. Des Weiteren gibt es Lastaufnahmemittel, wie Verbinder, die durch eine nicht vollständige versenkte Folgebindeschraube, durch das Einhängen mittels eines Schenkels fungieren. Die Kraftübertragung erfolgt hierbei durch einen Kraft- sowie einen Formschluss. Des Weiteren können Hebeschlaufen verwendet werden. Hierbei wird im Normalfall durch das Verbinden über einen in das Holzelement eingebrachten Stabdübel über ein Sackloch mit dem Holzbauteil miteinander verbunden und ist deshalb zu einem Großteil, im Gegensatz zu den davor genannten Hebesystemen ein Einwegprodukt.

Beispielsweise offenbart die DE 196 37 470 A1 ein Verankerungsgerät zur lösbaren Verankerung mindestens eines Einhakteils in einem zu transportierenden oder zu versetzenden Bauelement, insbesondere Holz- oder Betonbauelement. Es ist bekannt, dass man zum Transportieren oder Versetzen von Bauelementen, wie z.B. Holzbalken, Wand- oder Bodenelemente mittels eines Krans zum Anhängen am Kranhaken Traggurte verwendet, was die Nachteile zur Folge hat, dass die zu erfassenden Bauelemente gegen ein Herausgleiten aus dem Traggurten nicht 100% gesichert sind und dass, insbesondere bei feuchter Witterung, die Gefahr einer Verschmutzung der zu versetzenden Bauelemente durch verschmutzte Traggurte relativ groß ist. Zudem können Druckstellen am Bauelement, vorwiegend an Kanten, entstehen.

Ein Nachteil der eingangs genannten Lastaufnahmemittel bzw. Lastübertragungsmechanismen ist bspw. der, dass die Übertragung von Kräften durch einen Klemmmechanismus und der gezahnten Oberfläche von Stahlplatten und der Holzoberfläche erfolgt. Hierbei können bei diesem Verbindungsmittel kritische Situationen auftreten, wie beispielsweise beim Wegheben der Last. Hierzu werden Reibkräfte benötigt, welche jedoch beinflussbar sind. Diese werden sehr stark von der Oberflächenbeschaffenheit, wie z.B. Staub, sowie eines Holzfeuchtegehalts beeinflusst. Des Weiteren wären beim Einsatz von Vollgewindeschrauben, da die Leistungsfähigkeit des jeweiligen Hebemittels definiert und für viele Anwendungen, insbesondere beim Anheben von Bauelementen in den Schmalflächen zu gering in seiner Leistungsfähigkeit. Die Hebeschlaufen haben bspw. den Nachteil des relativ aufwendigen Einbaus sowie der begrenzten Verwendbarkeit, da nach dem Versetzen die Hebeschlaufen im Bauelement zurückbleiben und nicht wieder verwendet werden können.

Eine Aufgabe der vorliegenden Erfindung besteht darin, ein Bauelement, insbesondere Holzbauteil, einfacher anheben zu können, und die hierfür verwendeten Mittel einfacher am Bauelement montieren zu können.

Diese Aufgabe wird durch eine Anschlagpunkt-Vorrichtung, eine Anordnung sowie ein Verfahren gemäß den unabhängigen Patentansprüchen. Sinnvolle Weiterbildungen ergeben sich aus den abhängigen Patentansprüchen.

Ein Aspekt der Erfindung betrifft eine Anschlagpunkt-Vorrichtung für ein Bauelement, insbesondere Holzbauteil, mit
- einer Basiseinheit, welche in einer Vertiefung des Bauelements zumindest teilweise einführbar ist,
- einem ersten Anschlagmittel , welches an einem ersten Endbereich der Basiseinheit angeordnet ist,
- einem zweiten Anschlagmittel , welches an einem einer zum ersten Endbereich axial gegenüberliegenden zweiten Endbereich der Basiseinheit angeordnet ist, wobei
- das erste Anschlagmittel mittels eines Verbindungselements mit dem zweiten Endbereich verbunden ist, und
- zwischen dem ersten Anschlagmittel und dem zweiten Endbereich zumindest ein Aufweitungselement angeordnet ist, wobei durch eine Schraubbewegung des ersten Anschlagmittels in Einschraubrichtung das zumindest eine Aufweitungselement zusammenpressbar ist, wodurch das zumindest eine Aufweitungselement vertikal zu einer Längserstreckung der Basiseinheit aufweitbar ist.

Die vorgeschlagene Anschlagpunkt-Vorrichtung kann einfach und ohne große Montagevorgänge an einem Bauelement, wie ein Holzbauteil, montiert werden, sodass bspw. ein Anheben des Bauelements mittels der Anschlagpunkt-Vorrichtung einfacher erfolgen kann. Insbesondere kann die Anschlagpunkt-Vorrichtung im Vergleich zu den oben genannten Hebemitteln bzw. Lastaufnahmemitteln kostengünstiger ausgebildet werden. Vor allem kann mit der erfindungsgemäßen Anschlagpunkt-Vorrichtung die eingangs genannten Nachteils zumindest teilweise, insbesondere vollständig, gelöst werden.

Bei der, insbesondere mechanischen, Anschlagpunkt-Vorrichtung kann es sich um ein Hebemittel, Lastaufnahmemittel oder um ein Hebesystem handeln. Insbesondere kann die Anschlagpunkt-Vorrichtung wiederverwendbar ausgebildet sein, sodass je nach Anwendungsfall diese zunächst an dem Bauelement angebracht werden kann und anschließend wieder zerstörungsfrei entfernt werden kann, um diese bei einem weiteren Bauelement anschließend verwenden zu können.

Beispielsweise kann es sich bei dem Bauelement um ein hölzernes Bauelement eines Fertighauses oder Holzhauses handeln. Vor allem kann die Anschlagpunkt-Vorrichtung vorteilhaft bei einem Zusammenbau eines Fertighauses, eines Bauwerks, eines Tragwerks, eines Massivhauses oder eines Holzhauses verwendet werden. Mithilfe der Anschlagpunkt-Vorrichtung können Bauelemente einfach und dennoch sicher angehoben, transportiert und/oder versetzt werden. Bei der Anschlagpunkt-Vorrichtung kann es sich insbesondere um eine mechanische Einheit bzw. eine mechanische Einrichtung handeln.

Insbesondere weist die Anschlagpunkt-Vorrichtung die, insbesondere länglich ausgestaltete, Basiseinheit auf. Diese kann in der Vertiefung, wie z.B. eine Bohrung oder einen Durchbruch, des Bauelements zumindest teilweise eingeführt oder eingebracht werden. Hierbei kann bspw. die Basiseinheit so eingeführt werden, dass ein jeweiliger distaler Endbereich der Basiseinheit aus dem Bauelement herausragt. Hierbei können vor allem die beiden Endbereiche der Basiseinheit von dem Bauelement herausragen. An dem ersten Endbereich kann das erste Anschlagmittel angeordnet bzw. befestigt sein. Somit kann hier bspw. ein Anschlagpunkt bzw. Anschlagstelle geschaffen bzw. bereitgestellt werden. An den axial gegenüberliegenden zweiten Endbereich im Hinblick auf den ersten Endbereich kann ein weiteres, insbesondere ein zweites Anschlagmittel angeordnet bzw. angebracht bzw. befestigt sein. Somit weist die Basiseinheit, welche bspw. eine rohrartige Form aufweisen kann, zwei Anschlagmittel, also zwei Anschlagpunkte auf. Diese beiden Anschlagmittel können bei einer bestimmungsgemäßen Montage der Anschlagpunkt-Vorrichtung am Bauelement aus dem Bauelement herausragen, sodass an den jeweiligen Anschlagmitteln bspw. ein Seil oder eine Kette angeschlagen werden kann, um entsprechend das Bauelement anheben zu können.

Das erste Anschlagmittel, welches an dem ersten Endbereich angeordnet ist, ist mit dem Verbindungselement, also einer mechanischen Verbindung, mit dem zweiten Endbereich verbunden. Bspw. kann es sich bei dem Verbindungselement um ein Schraubmittel oder um eine Schraubverbindung handeln. Zwischen dem ersten Anschlagmittel und dem zweiten Endbereich ist das zumindest eine Aufweitungselement angeordnet bzw. positioniert. Das Aufweitungselement kann bspw. als Dehnelement oder Fixierelement bezeichnet werden. Das Aufweitungselement dient insbesondere dazu, die Basiseinheit innerhalb der Vertiefung des Bauelements fixieren bzw. fest fixieren zu können, sodass die Basiseinheit und somit die Anschlagpunkt-Vorrichtung fest mit dem Bauelement fixiert bzw. verbunden ist, um das Bauelement entsprechend anheben zu können. Hierzu ist das Aufweitungselement derart ausgestaltet, dass dies vertikal zu der Längserstreckung der Basiseinheit aufgeweitet bzw. expandiert bzw. aufgedehnt, bzw. ausgedehnt werden kann. Mit anderen Worten ausgedrückt, befindet sich die Basiseinheit zumindest teilweise innerhalb der Vertiefung und innerhalb der Vertiefung kann sich das Aufweitungselement befinden. Durch die Schraubbewegung des ersten Anschlagmittels in Einschraubrichtung kann das Aufweitungselement zusammengepresst bzw. zusammengedrückt werden, sodass sich das Aufweitungselement in Längsrichtung bzw. in der Längserstreckung der Basiseinheit, also in einer Längserstreckung der Vertiefung nach außen hin bzw. seitlich ausdehnt bzw. aufweitet. Somit erfolgt eine vertikale Aufweitung bzw. Ausdehnung des Aufweitungselements, sodass die Basiseinheit innerhalb der Vertiefung fest fixiert ist.

In einem aufgeweiteten Zustand des Aufweitungselements kann nun das Bauelement sicher angehoben werden. Durch eine Schraubbewegung des ersten Anschlagmittels in einer zu der Einschraubrichtung entgegengesetzten Schraubrichtung kann wiederum das Aufweitungselement wieder freigegeben werden und somit von einem zusammengepressten Zustand befreit werden. Somit kann dadurch wiederum die Basiseinheit locker in der Vertiefung frei liegen, sodass die Anschlagpunkt-Vorrichtung wieder ohne Beschädigungen von dem Bauelement entfernt werden kann und wieder verwendet werden kann. Ebenso denkbar ist, dass zwischen dem ersten Anschlagmittel und dem zweiten Endbereich mehrerer solcher Aufweitungselemente angeordnet sind. Dies kann bspw. je nach Art des Bauelements und insbesondere je nach Gewicht des Bauelements variieren. Ebenso kann die Größe bzw. Ausgestaltung der Basiseinheit und insbesondere des Aufweitungselements variieren.

In einem Ausführungsbeispiel ist vorgesehen, dass das zumindest eine Aufweitungselement ringförmig oder hohl zylinderförmig ausgebildet ist und ein Innenbereich des zumindest einen Aufweitungselements in Umfangsrichtung des Verbindungselements betrachtet bzw. der Basiseinheit betrachtet, unmittelbar an einem Außenbereich der Basiseinheit anliegt. Somit kann das insbesondere hohle Aufweitungselement, welches insbesondere die Form eines Ringes aufweisen kann, auf den Verbindungselement, insbesondere beweglich, aufgesteckt bzw. aufgeschoben aufgefädelt sein. Somit kann das Aufweitungselement auf dem Verbindungselement, insbesondere in Längsrichtung des Verbindungselements, bewegt werden. Der Innenbereich ist insbesondere als hohler Bereich ausgestaltet, sodass durch den hohlen Bereich des Aufweitungselements das Verbindungselement verlaufen bzw. erstrecken kann und somit der Innenbereich des Aufweitungselements unmittelbar bzw. beabstandet zu den Außenbereich des Verbindungselements anliegt. Somit umschließt das Aufweitungselement das Verbindungselement bereichsweise. Bspw. kann ein Durchmesser des ringförmig ausgestalteten Aufweitungselements größer sein als ein Durchmesser des bspw. rohrförmigen bzw. gewindeförmigen Verbindungselements. Insbesondere kann es sich bei dem Verbindungselement bspw. um eine Gewindestange bzw. Gewindebolzen bzw. um ein Gewinde- oder Schraubelement handeln.

Beispielsweise weist das Aufweitungselement eine Form eines Hohlzylinders auf, sodass das Aufweitungselement hohl ausgebildet ist. Der Innenbereich des hohl ausgebildeten Aufweitungselements kann an den Außenbereich des Verbindungselements beweglich angeordnet anliegen. Bspw. kann in Umfangsrichtung des Verbindungselements das Aufweitungselement beweglich auf das Verbindungselement aufgesetzt werden, insbesondere in der Längserstreckung bzw. in der Längsrichtung des Verbindungselements. Das Verbindungselement verbindet das erste Anschlagmittel mit dem zweiten Endbereich und dazwischen kann wiederum das Aufweitungselement anliegen. Durch die Schraubbewegung des ersten Anschlagmittels kann das Aufweitungselement entsprechend zusammengepresst werden und somit vertikal zu der Längserstreckung der Basiseinheit aufgeweitet bzw. ausgedehnt werden.

In einem Ausführungsbeispiel ist vorgesehen, dass das Aufweitungselement zwischen dem ersten Anschlagmittel und dem zweiten Endbereich beweglich angeordnet ist, wobei das Aufweitungselement entlang einer Längserstreckung des Verbindungselements, welche zu der Längserstreckung der Basiseinheit gleichgerichtet ist, an dem Außenbereich bewegbar ist. Somit sind zum einen das erste Anschlagmittel und der zweite Endbereich mittels des Verbindungselements verbunden und ebenfalls kann das auf dem Verbindungselement aufgesetzte bzw. anliegende Aufweitungselement zwischen dem ersten Anschlagmittel und dem zweiten Endbereich bewegt werden. Das Verbindungselement und die Basiseinheit können in ihrer Längserstreckung gleichgerichtet somit parallel angeordnet sein. Durch die bewegliche Anordnung des Aufweitungselements kann dies zum einen zusammengepresst und anschließend wieder von einem zusammengepressten Zustand befreit werden. Vor allem kann durch die bewegbare Anordnung die Anschlagpunkt-Vorrichtung für die verschiedensten Bauelemente effektiver genutzt werden.

In einem Ausführungsbeispiel ist vorgesehen, dass das erste Anschlagmittel als Ringmutter ausgebildet und mit dem Verbindungselement verschraubt ist, wobei durch die Schraubbewegung des als Ringmutter ausgebildeten ersten Anschlagmittel in Einschraubrichtung ein Abstand zwischen dem ersten und dem zweiten Endbereich der Basiseinheit veränderbar ist, insbesondere verkleinert wird, wodurch das zumindest eine Aufweitungselement zusammenpressbar ist. Mit anderen Worten ausgedrückt, wird der Abstand zwischen dem ersten Anschlagmittel und dem zweiten Endbereich in der in Bezug zu der Längserstreckung verkleinert, sodass das zwischen dem ersten Anschlagmittel und dem zweiten Endbereich angeordnete Aufweitungselement zusammengepresst werden kann. Durch ein wieder entgegengesetztes Schrauben der Ringmutter kann wiederum der Abstand vergrößert werden, sodass das Aufweitungselement nicht mehr zusammengepresst wird und somit die Basiseinheit aus der Vertiefung wieder entnehmbar ist.

Mit anderen Worten ausgedrückt, kann durch Betätigung der Ringmutter, also durch eine Schraubbewegung, das erste Anschlagmittel zu dem zweiten Endbereich hin geschraubt bzw. bewegt werden, sodass das dazwischenliegende Aufweitungselement zusammengepresst bzw. zusammengedrückt werden kann, um die vertikale Ausdehnung bzw. Aufweitung zu realisieren.

In einem Ausführungsbeispiel ist vorgesehen, dass das zumindest eine Aufweitungselement zumindest teilweise aus einem Elastomer als Werkstoff gebildet ist. Dies hat den Vorteil, dass durch das Zusammenpressen, bzw. durch die Druckbeaufschlagung, sich das Aufweitungselement nach außen hin, also vertikal zu der Längserstreckung der Basiseinheit ausdehnen bzw. aufweisen kann. Sobald wieder die Druckbeaufschlagung bzw. Zusammenpressung beendet wird, kann das Aufweitungselement wieder in einen ursprünglichen Zustand bzw. Grundzustand zurückgehen. Hier ist die Verwendung von Elastomer als Werkstoff besonders vorteilhaft. Unter Elastomer sind formfeste, aber elastische formbare Kunststoffe zu verstehen. Diese Kunststoffe können sich bei Zug- und Druckbelastung elastisch verformen, finden aber danach in ihre ursprüngliche, unverformte Gestalt zurück. Dies ist für das Aufweiten das Aufweitungselement von Vorteil. Vor allem kann dadurch ein wieder zerstörungsfreies Entfernen der Basiseinheit und somit der Anschlagpunkt-Vorrichtung erreicht werden.

In einem Ausführungsbeispiel ist vorgesehen, dass das zweite Anschlagmittel als Bolzenverbindung ausgebildet ist, an welche ein Tragmittel anschlagbar ist. Hierbei kann es sich bei der Bolzenverbindung um einen Bolzen bspw. handeln, welcher je nach Anwendungsfall so verwendet werden kann, dass das Tragmittel angeschlagen werden kann. Mit anderen Worten ausgedrückt, kann an dem zweiten Anschlagmittel eine Kette oder ein Seil angeschlagen bzw. verbunden bzw. angebracht werden, um einen Hebevorgang des Bauelements vornehmen bzw. durchführen zu können.

In einem Ausführungsbeispiel ist des Weiteren vorgesehen, dass das Aufweitungselement zweiteilig ausgebildet ist und ein erstes Hohlelement und ein zweites Hohlelement aufweist, wobei das erste Hohlelement und das zweite Hohlelement beabstandet hintereinander angeordnet sind. Insbesondere können die beiden Hohlelemente unmittelbar beabstandet hintereinander angeordnet sein. Durch die zweiteilige Ausgestaltung des Aufweitungselements können sich die beiden Hohlelemente bei dem Druck beaufschlagen bzw. bei dem Zusammenpressen so zueinander verhalten, dass eine bessere Aufweitung bzw. besseres Einspreizen des Aufweitungselements innerhalb der Vertiefung realisiert werden kann. Somit kann durch das Zusammenpressen des Aufweitungselements wiederum ein weiteres Zusammenpressen bzw. Aneinanderdrücken der beiden Hohlelemente erfolgen, sodass sich insbesondere die beiden Hohlelemente innerhalb der Vertiefung spreizen und somit die Basiseinheit innerhalb der Vertiefung fixiert werden kann.

Zusätzlich oder anstatt kann zwischen dem ersten Anschlagmittel und dem zweiten Endbereich ein weiteres Aufweitungselement oder mehrere Aufweitungselemente angeordnet sein. Je nachdem welches Gewicht das Bauelement aufweist, können mehrere Aufweitungselemente vorgesehen sein, um einen besseren Halt der Basiseinheit innerhalb der Vertiefung zu erreichen.

In einem Ausführungsbeispiel ist vorgesehen, dass an unmittelbar axial gegenüberliegenden Seiten der beiden Hohlelemente jeweils ein schräger Schnitt ausgebildet ist, wobei die schrägen Schnitte der beiden gegenüberliegenden Seiten komplementär zueinander sind und wobei die beiden schrägen Schnitte derart ausgebildet sind, dass eine jeweilige Schnittfläche der beiden schrägen Schnitte zueinander eben anliegen. Mit anderen Worten ausgedrückt, sind die beiden gegenüberliegenden Seiten der Hohlelemente so geschnitten, dass bei einem Aneinanderliegen der beiden gegenüberliegenden Seiten ein im Wesentlichen gerades Anliegen vorliegt. Bei einem Aneinanderliegen der beiden Schrägen der jeweiligen Schnittflächen der beiden schrägen Schnitte kann eine ebene Fläche vorliegen. Somit kann bei einem Aneinanderliegen der jeweiligen Schnittflächen der beiden schrägen Schnitte die beiden Schnittflächen parallel zueinander anliegen. Anders ausgedrückt, liegen diese beiden Schnittflächen planar oder eben zueinander an. Bei den beiden gegenüberliegenden Seiten der beiden Hohlelemente handelt es sich um die Seiten der Hohlelemente, welche axial betrachtet zum einen von dem ersten Anschlagmittel und dem zweiten Endbereich jeweils axial davon gegenüberliegend angeordnet sind. Somit kann bei einem Zusammenpressen des Aufweitungselements die beiden Hohlelemente an ihren axial gegenüberliegenden Seiten zusammengepresst werden.

In einem Ausführungsbeispiel ist des Weiteren vorgesehen, dass die beiden Hohlelemente derart angeordnet sind, dass durch die Schraubbewegung des ersten Anschlagelements die beiden Seiten der Hohlelemente zusammenpressbar sind, wodurch die beiden Schnittflächen zueinander teilweise parallel zueinander versetzt sind. Mit anderen Worten ausgedrückt, erfolgt eine Scherbewegung der beiden Hohlelemente an ihren gegenüberliegenden Seiten, sodass sich das Ausweitungselement vertikal aufweitet. In einem Grundzustand, also wo kein zusammenpressen erfolgt, weisen die aneinander anliegenden Hohlelemente einen Grunddurchmesser auf. Bei einem Zusammenpressen des Aufweitungselements bewegen sich die beiden Schnittflächen so parallel zueinander, dass die beiden aneinander anliegenden Hohlelemente im Vergleich zu dem Grunddurchmesser einen größeren Durchmesser aufweisen, sodass dadurch das Aufweitungselement in die Vertiefung gespreizt bzw. sich verspreizt. Mit anderen Worten ausgedrückt, bewegen sich die beiden Seiten der Hohlelemente durch die Schraubbewegung des ersten Anschlagelements an den Schnittflächen parallel zumindest teilweise voneinander weg, sodass die beiden Hohlelemente in der Vertiefung an verschiedenen Seiten der Vertiefung angedrückt werden, sodass vor allem die beiden Hohlelemente innerhalb der Vertiefung gespreizt werden. Vor allem erfolgt an den Schnittflächen bzw. an der Schnittebene der jeweiligen aneinanderliegenden gegenüberliegenden Seiten der Hohlelemente eine gewisse Scherbewegung auseinander, sodass sich das Aufweitungselement aufweitet bzw. ausdehnen kann im Vergleich zu einem Grundzustand.

Ein weiterer Aspekt der Erfindung betrifft eine Anordnung mit zumindest einer Anschlagpunkt-Vorrichtung nach dem vorherigen Aspekt oder einer vorteilhaften Weiterbildung davon und einem Bauelement, insbesondere Holzbauteil.

Mithilfe der Anschlagpunkt-Vorrichtung oder mehrerer solcher Anschlagpunkt-Vorrichtungen kann das Bauelement angehoben, versetzt und/oder bewegt werden. Je nach Ausgestaltung bzw. Dimension des Bauelements können mehrere solcher Anschlagpunkt-Vorrichtungen, wie es in dem vorherigen Aspekt erläutert wurde, verwendet werden.

Insbesondere kann die Anschlagpunkt-Vorrichtung an dem Bauelement angebracht bzw. angeordnet werden. Insbesondere ist die Anschlagpunkt-Vorrichtung so an dem Bauelement befestigt, dass diese wieder jederzeit zerstörungsfrei von dem Bauelement gelöst werden kann. Somit kann für einen Hebevorgang bzw. für ein Anheben des Bauelements die Anschlagpunkt-Vorrichtung an dem Bauelement befestigt werden. Nachdem der Anhebevorgang bzw. Anheben beendet wurde, kann die Anschlagpunkt-Vorrichtung wieder entfernt werden, sodass diese für ein weiteres Bauelement bspw. wieder verwendet werden kann bzw. weiter verwendet werden kann.

In einem Ausführungsbeispiel des weiteren Aspekts ist vorgesehen, dass die Basiseinheit der Anschlagpunkt-Vorrichtung zumindest teilweise in einer Vertiefung des Bauelements eingeführt ist und das Aufweitungselement durch die Schraubbewegung des ersten Anschlagmittels in Einschraubrichtung zusammengepresst ist und dadurch das Aufweitungselement innerhalb der Vertiefung vertikal zu einer Längserstreckung der Basiseinheit aufgeweitet ist, wodurch die Basiseinheit in der Vertiefung des Bauelements fixiert ist. Zunächst kann die Basiseinheit der Anschlagpunkt-Vorrichtung zumindest teilweise in die Vertiefung, wie z.B. eine Bohrung des Bauelements eingebracht bzw. eingeführt werden. Hierbei kann bspw. die Basiseinheit bezüglich ihrer Längserstreckung mit zumindest 20 %, bspw. 40 % oder 80 % in der Vertiefung eingetaucht bzw. eingeführt werden. Mit anderen Worten wiederum ausgedrückt, kann sich bspw. 20 % oder 30 % der Längsausdehnung der Basiseinheit außerhalb der Vertiefung befinden. Insbesondere können die beiden Endbereiche der Basiseinheit außerhalb der Vertiefung positioniert sein.

Insbesondere befindet sich das Aufweitungselement vollständig innerhalb der Vertiefung, sodass durch das Zusammenpressen und das Aufweiten des Aufweitungselements die Basiseinheit innerhalb der Vertiefung fixiert bzw. gespreizt wird. Dadurch kann die Anschlagpunkt-Vorrichtung für das Anheben des Bauelements sicher verwendet werden.

In einem weiteren Ausführungsbeispiel des weiteren Aspekts ist vorgesehen, dass an den ersten Anschlagmittel und dem zweiten Anschlagmittel jeweils ein Tragmittel, insbesondere eine Gliederkette oder ein Seil, angeschlagen bzw. angebracht ist, um das Bauelement mittels einer Hebevorrichtung anheben zu können. Somit kann durch die fixierte Basiseinheit in der Vertiefung an den Anschlagmitteln, welche als Anschlagpunkte fungieren, entsprechende Tragmittel, wie Seile, Ketten oder sonstige Mittel, angeschlagen bzw. angebracht werden, um anschließend das Bauelement mittels einer Hebevorrichtung, wie z.B. einem Kran, anheben bzw. transportieren bzw. bewegen zu können.

In einem Ausführungsbeispiel des weiteren Aspekts ist vorgesehen, dass sich die Vertiefung zwischen einer ersten Seite des Bauelements und einer zweiten Seite des Bauelements, welche seitlich an der ersten Seite anliegt, in einem vorgebbaren Winkel erstreckt. Hierbei kann vor allem ein Winkel im Bereich zwischen 30°Grad und 50° Grad und 50° Grad, insbesondere ein Winkel von 45° Grad verwendet werden. Durch diese Anordnung bzw. Ausgestaltung der Vertiefung kann eine bessere Kraftübertragung beim Anheben, insbesondere beim Fixieren der Basiseinheit innerhalb der Vertiefung erreicht werden. Somit wird die Vertiefung nicht an gegenüberliegenden, insbesondere parallel angeordneten Seiten, vorgesehen. Insbesondere erfolgt die Vertiefung so in einem Bereich des Bauelements, dass sich diese Vertiefung von, insbesondere senkrecht zueinander stehenden Seiten, erstreckt, sodass sich wiederum ein entsprechender Winkel zwischen der Vertiefung ergibt.

Ein weiterer Aspekt der Erfindung betrifft ein Verfahren zum Befestigen einer Anschlagpunkt-Vorrichtung nach einem der vorhergehenden Aspekte oder einer vorteilhaften Weiterbildung davon an einem Bauelement, insbesondere Holzbauteil. Die Basiseinheit der Anschlagpunkt-Vorrichtung wird zumindest teilweise in einer Vertiefung des Bauelements eingeführt, was bspw. in einem ersten Montagevorgang erfolgen kann.

Das zumindest eine Aufweitungselement wird durch die Schraubbewegung des ersten Anschlagmittels in Einschraubrichtung zusammengepresst, insbesondere erfolgt dies in einem nachfolgenden Montagevorgang, und dadurch wird das zumindest eine Aufweitungselement innerhalb der Vertiefung vertikal zu einer Längserstreckung der Basiseinheit aufgeweitet, wodurch die Basiseinheit in der Vertiefung des Bauelements fixiert wird. Mit anderen Worten ausgedrückt wird zunächst die Basiseinheit so in die Vertiefung eingeführt, dass das Aufweitungselement vollständig innerhalb der Vertiefung positioniert ist. Anschließend erfolgt durch die Schraubbewegung des ersten Anschlagmittels in Einschraubrichtung das zwischen dem ersten Anschlagmittel und dem zweiten Endbereich dazwischen liegende Aufweitungselement, wodurch das Aufweitungselement so aufgeweitet bzw. ausgedehnt wird, dass es sich innerhalb der Vertiefung einspreizt und folglich die Basiseinheit innerhalb der Vertiefung fixiert ist.

In einem Ausführungsbeispiel des weiteren Aspekts ist vorgesehen, dass durch die Schraubbewegung des ersten Anschlagmittels in Einschraubrichtung ein Abstand zwischen dem ersten Anschlagmittel und dem zweiten Endbereich der Basiseinheit verkleinert wird, wodurch das zumindest eine Aufweitungselement zwischen dem ersten Anschlagmittel und dem zweiten Endbereich zusammengepresst bzw. zusammengedrückt wird. Somit erfolgt durch eine Schraubbewegung bzw. durch ein Einschrauben des ersten Anschlagsmittels in Richtung des zweiten Endbereichs ein Verkürzen des dazwischen liegenden Abstandes, sodass da durch den verkleinerten Abstand das Aufweitungselement in axialer Richtung bzw. in Einschraubrichtung betrachtet, zusammengepresst wird und sich dadurch vertikal ausdehnt.

Vorteilhafte Ausführungsbeispiele eines Aspekts können als vorteilhafte Beispiele aller anderen Aspekte angesehen werden. Dies gilt in umgekehrter Weise ebenso.

Zu der Erfindung gehören auch Weiterbildungen der erfindungsgemäßen Anordnung und des erfindungsgemäßen Verfahrens, die Merkmale aufweisen, wie sie bereits im Zusammenhang mit den Weiterbildungen der erfindungsgemäßen Anschlagpunkt-Vorrichtung beschrieben worden sind. Aus diesem Grund sind die entsprechenden Weiterbildungen der erfindungsgemäßen Anordnung und der erfindungsgemäßen Verfahren hier nicht noch einmal beschrieben.

Die Erfindung umfasst auch die Kombination der Merkmale der beschriebenen Ausführungsformen.

Bei den im Folgenden erläuterten Ausführungsbeispielen handelt es sich um bevorzugte Ausführungsbeispiele der Erfindung. Bei den Ausführungsbeispielen stellen die beschriebenen Komponenten jeweils einzelne, unabhängig voneinander zu betrachtende Merkmale der Erfindung dar, welche der Erfindung jeweils auch unabhängig voneinander weiterbildend und damit auch einzeln oder in einer anderen der gezeigten Kombination als Bestandteil der Erfindung anzusehen sind. Des Weiteren sind die beschriebenen Ausführungsbeispiele auch durch weitere hier bereits beschriebene Merkmale der Erfindung ergänzbar.

In den Figuren sind funktionsgleiche Elemente jeweils mit demselben Bezugszeichen versehen.

Im Folgenden werden Ausführungsbeispiele der Erfindung beschrieben.

In den folgenden Zeichnungen werden Ausführungsbeispiele erläutert. Hierzu zeigt:
- Fig. 1: eine schematische Darstellung einer Anordnung einer Anschlagpunkt-Vorrichtung und einem Bauelement;
- Fig. 2: eine schematische Explosionsdarstellung der Anschlagpunkt-Vorrichtung aus Fig. 1;
- Fig. 3: eine schematische Ansicht der Anschlagpunkt-Vorrichtung aus Fig. 2 in einer Variante mit einem zweiteiligen Aufweitungselement;
- Fig. 4: eine schematische Darstellung eines nicht- aufgeweiteten Zustands des Aufweitungselements bez. der Variante aus Fig. 3;
- Fig. 5: zeigt ausgehend von der Fig. 2 einen aufgeweiteten Zustand des Aufweitungselements;
- Fig. 6: zeigt eine weitere Variante bez. der Ausgestaltung des Aufweitungselements aus Fig. 2, wobei hier das Aufweitungselement einteilig ausgestaltet ist, wobei hier wieder ein nicht - aufgeweiteter Zustand dargestellt ist;
- Fig. 7: zeigt ausgehend von Fig. 6 einen aufgeweiteten Zustand der dortigen Variante des Aufweitungselements;
- Fig.8: eine weitere schematische Ansicht der Anschlagpunkt-Vorrichtung aus Fig. 3 in der Variante mit einem zweiteiligen Aufweitungselement;
- Fig. 9: eine schematische Darstellung eines weiteren Beispiels der Anordnung aus Fig. 1, wobei hier die Anschlagpunkt-Vorrichtung in der Variante mit einem zweiteiligen Aufweitungselement dargestellt ist; und
- Fig. 10: eine Variation der schematischen Darstellung aus Fig. 9, wobei hier die Anschlagpunkt-Vorrichtung in der Variante mit einem einteiligen Aufweitungselement dargestellt ist.

In der Fig. 1 ist eine bespielhafte Anordnung bestehend aus einem Bauelement 2, wie z.B. einem Holzbauteil und zumindest einer Anschlagpunkt-Vorrichtung 3. Bei dem Bauelement 2 kann es sich bspw. um ein Holzbauteil für ein Fertighaus oder ein Holzhaus handeln. Zum Montieren bzw. für den Bau eines solchen Holzhauses oder Fertighauses muss das Bauelement und insbesondere mehrere solcher Bauelemente versetzt, angehoben oder bewegt werden. Hierzu kann wiederum eine Hebevorrichtung, wie ein Kran, verwendet werden. Sonstige Hebevorrichtungen sind ebenso denkbar.

Um nun das Bauelement 2 sicher anheben zu können, ist eine feste Anbringung bzw. eine feste Fixierung der Anschlagpunkt-Vorrichtung 3 mit dem Bauelement 2 notwendig. Dies wird durch die erfindungsgemäße Anschlagpunkt-Vorrichtung 3 erreicht. Mit anderen Worten ausgedrückt, kann es sich bei der Anschlagpunkt-Vorrichtung 3 um ein Hebemittel, Lastaufnahmemittel oder Hebesystem handeln. Vor allem kann mithilfe der Anschlagpunkt-Vorrichtung 3 mehrere Anschlagpunkte oder Befestigungspunkte bereitgestellt werden, um insbesondere die Hebevorrichtung 4 mit der Anschlagpunkt-Vorrichtung 3 mittels eines Tragmittels 5 oder mehrerer Tragmittel zu verbinden. Bei einem solchen Tragmittel 5 kann es sich bspw. um ein Seil, Kette oder um eine Gliederkette handeln.

Das Tragmittel 5 kann entsprechend an der Anschlagpunkt-Vorrichtung 3 angeschlagen werden, um das Bauelement 2 mittels der Hebevorrichtung 4 anheben zu können.

Wie in der Fig. 1 exemplarisch dargestellt, ist die Anschlagpunkt-Vorrichtung 3 in einem vorgeformten Winkel in dem Bauelement 2 fixiert bzw. eingebracht. Hierbei ist die Anschlagpunkt-Vorrichtung 3 in einer Vertiefung 6 des Bauelements 2 eingebracht bzw. angeordnet. Diese Vertiefung 6, beispielsweise als Loch bzw. Bohrung oder Durchbruch realisiert, kann zwischen einer ersten Seite 7 und einer zweiten Seite 8 angeordnet sein. Hierbei sind die beiden Seiten 7,8 senkrecht zueinander. Wie in diesem Beispiel handelt es sich bei der Seite 8 um eine Oberseite des Bauelements 2 und bei der Seite 7 um eine Seitenwand. Bspw. kann die zweite Seite 7 eine schmälere Seite bzw. eine Schmalfläche einer CLT-Platte oder beispielsweise einer Deckenkonstruktion darstellen. Vor allem wird die Vertiefung 6 bzw. die Bohrung so in das Bauelement 2 eingearbeitet, dass diese auf einer nicht sichtbaren Seite im eingebauten Zustand des Bauelements, bspw. beim fertigen Haus, angeordnet ist. Mit anderen Worten ausgedrückt wird die Vertiefung 6 nicht an einer Sichtseite des Bauelements 2 angeordnet.

Beispielsweise kann die Vertiefung 6 ein Winkel zwischen 30° Grad und 65° Grad aufweisen. Besonders bevorzugt wäre ein Winkel von 45° Grad um hier eine gute Kraftverteilung bzw. Kraftübertragung zu erhalten. Somit kann die Anschlagpunkt-Vorrichtung 3 als Hebemittel bezeichnet und insbesondere unter einem 45° Grad Winkel in dem Bauelement 2 bzw. an das Bauelement 2 montiert bzw. befestigt werden. Die Vertiefung 6 kann eine entsprechende längliche Ausdehnung in Abhängigkeit von der jeweiligen Ausgestaltung eines Bauelements 2 aufweisen.

Beispielsweise kann die Vertiefung 6 eine Bohrung sein. Insbesondere kann es sich hier bspw.um eine 20 mm, 25 mm, oder 35 mm Bohrung handeln. Bei dem Tragmittel 5 kann es sich bspw. um eine Schwerlast-Gliederkette handeln, durch die benötigte Vertiefung 6 und die erfindungsgemäße Anschlagpunkt-Vorrichtung 3 kann eine einfache Montage eines Hebemittels zum Anheben des Bauelements 3 realisiert werden. Dadurch kann bspw. ein Wand-zu-Wand-versetzen von CLT-Platten, wie z.B. bei Deckenkonstruktionen, durchgeführt werden. Im Nachfolgen wird die Funktionsweise der Anschlagpunkt-Vorrichtung 3 und insbesondere der dadurch realisierte Lastübertragungsmechanismus gezeigt.

Die Fig. 2 zeigt eine schematische Ansicht, insbesondere eine Explosionsansicht der Anschlagpunkt-Vorrichtung 3. Die Anschlagpunkt-Vorrichtung 3 weist insbesondere eine Basiseinheit 9 (vgl. Fig. 3) auf. Diese ist insbesondere länglich bzw. rohrförmig bzw. stabförmig ausgestaltet und dient dazu, in die Vertiefung 6 eingeführt bzw. eingebracht zu werden. Somit kann die Basiseinheit 9 als Grundelement bzw. als Basis bezeichnet werden. Die Basiseinheit 9 kann einen ersten Endbereich 10 und einen zum ersten Endbereich 10 axial gegenüberliegenden zweiten Endbereich 11 aufweisen. Bei einer bestimmungsgemäßen Montage der Anschlagpunkt-Vorrichtung 3 befinden sich die Endbereiche 10, 11 jeweils außerhalb der Vertiefung 6. Somit liegen ein Endbereich außerhalb einer ersten Öffnung der Vertiefung und der andere Endbereich an der gegenüberliegenden Öffnung der Vertiefung 6 außerhalb.

An dem ersten Endbereich 10 kann ein erstes Anschlagmittel 12 und an dem zweiten Endbereich 11 ein zweites Anschlagmittel 13 angeordnet bzw. angebracht sein. Bei dem ersten Anschlagmittel 12 kann es sich bspw. um eine Ringmutter 14 handeln. Bei dem zweiten Anschlagmittel 13 kann es sich bspw. um eine Bolzenverbindung 15 handeln. Wie bspw. hier zu sehen, kann mittels der Bolzenverbindung 15 das Tragmittel 5 angeschlagen bzw. befestigt werden. Das erste Anschlagmittel 12 kann mittels eines Verbindungselements 16, bei welchem es sich um ein Schraubmittel, eine Gewindestange oder einen Gewindebolzen handeln kann, mit dem zweiten Endbereich 11 verbunden werden. Bspw. kann das Verbindungselement 16 als Gewinde oder als Innengewinde ausgestaltet sein, je nach Ausgestaltung der Anschlagpunkt-Vorrichtung 3. Somit kann der Endbereich 11 über das Verbindungsmittel 16 mit dem zweiten Endbereich 10 und insbesondere dem ersten Anschlagmittel 12 verbunden werden. Zwischen dem ersten Anschlagmittel 12 und dem zweiten Endbereich 11 kann zumindest ein Aufweitungselement 17, welches als Dehnelement bezeichnet werden kann, angeordnet sein.

Das Aufweitungselement 17 kann entweder einteilig bzw. einstückig, wie mit den gestrichelten Linien gekennzeichnet, oder zweiteilig ausgebildet sein.

Mithilfe des Aufweitungselements 17 kann die Basiseinheit 9 bei einer Anordnung in der Vertiefung 6 fixiert werden. Hierzu kann durch eine Schraubbewegung 18 in Einschraubrichtung das erste Anschlagelement 12 entsprechend geschraubt bzw. eingeschraubt werden. Durch diese Schraubbewegung 18 kann ein Abstand 19 zwischen dem ersten Anschlagmittel 12 und dem zweiten Endbereich 11 verkleinert bzw. reduziert werden. Das dazwischen liegende Aufweitungselement 17 kann dadurch zusammengepresst werden, insbesondere durch Zueinanderbewegen des ersten Anschlagelements 12 und dem zweiten Endbereich 11. Durch dieses Zusammenpressen bzw. Zusammendrücken des Aufweitungselements 17, welches hier somit mit Druck beaufschlagbar ist, wird das Aufweitungselement 17 vertikal zu einer Längserstreckung 20 der Basiseinheit 9 aufgeweitet bzw. ausgedehnt. Dadurch spreizt sich das Aufweitungselement 17 in der Vertiefung 6, wodurch die Basiseinheit 9 und somit die Anschlagpunkt-Vorrichtung 3 fixiert bzw. fest verankert werden kann. Die Längserstreckung 20 der Basiseinheit 9 entspricht insbesondere der Längserstreckung bzw. länglichen Ausdehnung der Vertiefung 6, sodass die Ausdehnung des Aufweitungselements 17 vertikal zu Wandseiten der Vertiefung 6 erfolgt. Dabei spreizt sich das Aufweitungselement 17 und somit die Basiseinheit 9 in der Vertiefung 6 fest, wodurch ein sicherer Halt der Anschlagpunkt-Vorrichtung 3 realisierbar ist. Mit anderen Worten ausgedrückt erfolgt durch die Schraubbewegung 18 des ersten Anschlagmittels 12 in Einschraubrichtung eine innerhalb der Vertiefung 6 vertikale Aufweitung des Aufweitungselements 17, wodurch die Basiseinheit 9 in der Vertiefung 6 des Bauelements 2 fixiert wird. Hierzu wird die Basiseinheit 9 so in die Vertiefung 6 eingeführt, dass insbesondere das Aufweitungselement 17 vollständig innerhalb der Vertiefung 6 angeordnet bzw. positioniert ist.

Bei einer zu der Schraubbewegung 18 entgegengesetzte Schraubbewegung kann ein Lösen bzw. ein Entspannen des Aufweitungselements 17 erreicht werden, sodass die Basiseinheit 9 wieder aus der Vertiefung 6 entnommen werden kann. Somit kann die Anschlagpunkt-Vorrichtung 3 wieder verwendet werden.

Insbesondere kann das Aufweitungselement 17, egal ob einteilig oder zweiteilig, beweglich zwischen dem ersten Anschlagelement 12 und dem zweiten Endbereich 11 angeordnet sein. Somit kann das Aufweitungselement 17 entlang der Längserstreckung 21 des Verbindungselements 16 bewegt werden. Die Längserstreckung 21 des Verbindungselements 16 ist gleichgerichtet zu der Längserstreckung 20 der Basiseinheit 9.

Das Aufweitungselement 17, egal ob es einteilig oder zweiteilig ausgebildet ist, kann ringförmig oder hohl zylinderförmig ausgebildet sein. Insbesondere ist das Aufweitungselement 17 hohl. Insbesondere kann das Aufweitungselement 17 als eine Rohform und somit die Gestalt eines Rohrs oder einer Hülse aufweisen. Vor allem kann das Aufweitungselement 17 auf das Verbindungselement 16 von außen betrachtet aufgeschoben bzw. aufgefädelt sein. Vor allem kann ein Innenbereich 29 des Aufweitungselements 17 in der Umfangsrichtung des Verbindungselements 16 betrachtet unmittelbar an bzw. auf einem Außenbereich 30 des Verbindungselements 16 anliegen bzw. aufliegen. Somit kann das Aufweitungselement 17 als auf das Verbindungselement 16 aufgesetzt bezeichnet werden.

Wie bereits erwähnt, kann das Aufweitungselement 17 verschieden ausgestaltet sein. In der nachfolgenden Fig. 3 ist bspw. eine Ansicht der Anschlagpunkt-Vorrichtung 3 dargestellt, wobei hier das Aufweitungselement 17 zweiteilig ausgebildet ist. Hier ist detailliert nochmal das an den zweiten Anschlagsmittel 13 angebrachte Tragmittel 5, wie hier eine Kette, zu sehen. Des Weiteren ist an der als Ringmutter ausgebildeten ersten Anschlagmittel 12 ein weiteres Tragmittel 22, wie hier ein Schäkel, insbesondere Rundschäkel dargestellt. Mit diesem beiden Tragmittel 5, 22 kann die Anbindung an die Hebevorrichtung 4 realisiert werden, um das Bauelement 2 anheben zu können. Für die Fixierung in der Vertiefung 6 ist nun hier das Aufweitungselement 17 zweiteilig ausgestaltet. Hierbei weist das Aufweitungselement 17 ein erstes Hohlelement 23 und ein weiteres, zweites, Hohlelement 24. Die beiden Hohlelemente 23, 24 sind, insbesondere unmittelbar, beabstandet hintereinander angeordnet. Wie hier bspw. exemplarisch dargestellt ist das Verbindungsmittel 16 als Gewindestange ausgestaltet und verbindet das erste Anschlagmittel 12 mit dem zweiten Endbereich 11 und insbesondere mit dem zweiten Anschlagmittel 13. Zwischen dem Endbereich 11 und dem Anschlagmittel 12 sind die beiden Hohlelemente 23, 24 ausgebildet. Wie hier zu sehen, sind hier die beiden Hohlelemente 23, 24 nicht aneinander gedrückt bzw. zusammengedrückt und weisen somit hier einen nicht - aufgeweiteten Zustand auf. In den nachfolgenden

In Fig. 4 und Fig. 5 wird nachfolgend beispielsweise die Funktionsfähigkeit bzw. der Mechanismus zur Fixierung der Basiseinheit 9 in der Vertiefung 6 anhand der zweiteiligen Ausgestaltung des Aufweitungselements 17 erläutert.

In der Fig. 4 sind die beiden Hohlelemente 23, 24 in einem nicht-aufgeweiteten Zustand dargestellt. Die beiden Hohlelemente 23, 24 können als hohle Hülsen ausgebildet sein und auf dem Verbindungselement 16 aufgeschoben sein.

In diesem Zustand weisen die aneinander anliegenden Hohlelemente 23, 24 einen Durchmesser D1 auf. Dieser entspricht dem Grundzustand bzw. Ausgangslage des Aufweitungselements 17.

An den unmittelbar axial gegenüberliegenden Seiten 25, 26 der Hohlelemente 23, 24 ist jeweils ein in Bezug auf eine Längsachse des Verbindungselements 16 schräger Schnitt 27, 28 ausgebildet.

Beispielsweise kann ein jeweiliger Winkel der schrägen Schnitte 27, 28 gegenüber einer jeweiligen Längsachse der Hohlelemente 23, 24 in einem Winkelbereich zwischen 10° und 60° liegen. Insbesondere können die schrägen Schnitte 27, 28 einen Winkel zwischen 10° und 60° aufweisen. Speziell können die schrägen Schnitte 27, 28 einen Winkeln zwischen 30° und 60°, insbesondere von 45° aufweisen.

Die beiden schrägen Schnitte 27, 28 sind so ausgebildet, dass sie zueinander komplementär sind. Das bedeutet bspw., dass die Schnittflächen der beiden schrägen Schnitte 27, 28 hierbei zueinander eben bzw. planar bzw. parallel verlaufen. Dies ist insbesondere in der Fig. 4 zu sehen, wo durch das Aneinanderliegen der beiden Seiten 25, 26 eine ebene Auflagefläche der beiden Hohlelemente 23, 24 gebildet ist. Somit können die beiden schräg geschnittenen Seiten 25, 26 aneinander gebracht bzw. aneinander anliegend angeordnet werden, sodass trotzdem der Durchmesser D1 des Grundzustands des Aufweitungselements 17 beibehalten bzw. gleich bleibt.

In der Fig. 5 ist ein aufgeweiteter Zustand des Aufweitungselements 17 ausgehend von der Fig. 4 dargestellt. Durch das Aufeinanderpressen bzw. Zusammenpressen des Aufweitungselements 17 durch die Schraubbewegung 18 des ersten Anschlagmittels 12 entlang der Längsachse des Verbindungselements 16 werden die beiden Hohlelemente 23, 24 aneinandergedrückt, wobei durch die schrägen Schnitte 27, 28 die beiden Hohlelemente 23, 24 versetzt zueinander auseinanderlaufen. Wie beispielsweise in der Figur dargestellt, wird das Hohlelement 24 nach oben und das Hohlelement 23 nach unten gedrückt. Insbesondere kann hier eine Scherbewegung stattfinden, wodurch die beiden Seiten 25, 26 zumindest teilweise parallel zueinander versetzt sind. Hierbei wird nun das Aufweitungselement 17 gegen die Wandung der Vertiefung bzw. gegenüber den Seiten der Vertiefung 6 gepresst, sodass sich das Aufweitungselement 17 in der Vertiefung 6 verspreizt. In diesem aufgeweiteten Zustand durch die parallel voneinander weggelaufenen Seiten, wie es exemplarisch in der Fig. 5 zu sehen ist, weist nun das Aufweitungselement 17 einen Durchmesser D2 auf, welcher größer ist als der Durchmesser D1 des Ausgangszustands. Somit ist hier eine vertikale Aufweitung des Aufweitungselements 17 erreicht, wodurch vor allem die beiden auseinanderlaufenden Hohlelemente 23, 24 die Basiseinheit 9 in der Vertiefung 6 fixieren.

Beispielsweise kann die Basiseinheit 9 in einer Bohrung eines Wandelements eines Fertighauses als Vertiefung 6 eines Bauelements 2 eingeführt werden. Für eine Befestigung der Anschlagpunkt-Vorrichtung 3 als Hebemittel an einem Kran können die Tragmittel 5, 22 von einem Haken des Krans eingehakt werden, um das Bauelement 2 anzuheben. Das erste Anschlagmittel 12 kann mit einem Gewindebolzen bzw. einer Gewindestange, wie das Verbindungselement 16, verbunden werden. Zwischen den beiden Anschlagmittel 12, 13 befindet sich das Aufweitungselement 17, hier in der Ausgestaltung mit zwei Hohlelementen 23, 24 bzw. Hohlhülsen bzw. Rohrteile. Beim Anziehen des ersten Anschlagmittels 12, also mit der Schraubbewegung 18 in Einschraubrichtung werden die beiden Hohlelemente 23, 24 zumindest teilweise zueinander so bewegt, dass sich die beiden Hohlelemente 23, 24 innerhalb der Vertiefung 6 bzw. Bohrung spreizen.

Um das Aufweitungselement 17 wieder in den Grundzustand zu versetzen, kann die Ringmutter 13 wieder in einer entgegengesetzten Schraubbewegung 18 gelöst werden, sodass das Aufweitungselement 17 nicht mehr zusammengepresst wird und der Abstand 19 wieder vergrößert wird.

In den nachfolgenden Fig. 6 und Fig. 7 wird nun die Funktionsweise des Aufweitungselements 17 bei der einteiligen Ausgestaltung erläutert. Wie in der Fig. 2 exemplarisch dargestellt ist nun das Aufweitungselement 17 einteilig anhand des gestrichelten Elements realisiert. Die beiden Hohlhülsen 23, 24 entfallen hierbei.

Hierbei kann es sich nun bei dem Aufweitungselement 17 bspw. um eine Hartgummieinlage handeln, welche bspw. aus einem Elastomer als Werkstoff gebildet ist. In der

Fig. 6 ist wiederum der Grundzustand des Aufweitungselements 17 dargestellt. Wie hier zu erkennen, weisen die Elemente, welche an dem Verbindungselement 16 anliegen bzw. mit dem verbunden sind einen gleich konstanten Durchmesser auf. Somit weisen hier der zweite Endbereich 11, der erste Endbereich 10 und vor allem ein unterer Teil des ersten Anschlagelements 12 einen konstanten Durchmesser, wie den Durchmesser D1 auf.

In der Fig. 7 ist nun wiederum der aufgeweitete Zustand des Aufweitungselements 17 dargestellt. Durch das Einschrauben des ersten Anschlagelements 17 in Schraubrichtung 18 wird, wie bereits erwähnt, der Abstand 19 verringert, sodass das Aufweitungselement 17 in axialer Richtung betrachtet zusammengedrückt bzw. zusammengepresst wird. Dadurch weitet sich das Aufweitungselement 17 auf bzw. es wird ausgedehnt. Dabei erfolgt insbesondere eine (in Bezug auf die Figur) vertikale Aufweitung. Somit weist das Aufweitungselement 17 einen größeren Durchmesser, wie den Durchmesser D2 auf, sodass das Aufweitungselement 17 in der Vertiefung 6 fixiert bzw. festgeklemmt wird.

Somit kann je nach unabhängig welcher Ausgestaltung das Aufweitungselement 17 aufweist, durch ein Zusammenpressen des Aufweitungselements 17 ein Klemmmechanismus gebildet werden, um vor allem die Basiseinheit 9 in der Vertiefung 6 fixieren bzw. halten zu können.

In dem Grundzustand kann das Aufweitungselement 17 den Durchmesser D1 aufweisen, welcher ebenfalls den Durchmesser der Basiseinheit 9 entspricht. Vor allem ist die Vertiefung 6 in das Bauelement 2 so einzubringen, dass der Durchmesser der Vertiefung 6 im Wesentlichen dem Durchmesser D1 des Grundzustands des Aufweitungselements 17, insbesondere der Basiseinheit 9 entspricht. Hierbei kann der Durchmesser der Vertiefung, beispielsweise unter Berücksichtigung einer Toleranz, größer als der Durchmesser der Basiseinheit 9 sein. Hierbei muss wiederum jedoch das Aufweitungselement 17 so ausgestaltet sein, dass in einem aufgeweiteten Zustand des Aufweitungselements 17 der Durchmesser D2 größer ist als der Durchmesser der Vertiefung 6, sodass sich ein Klemmmechanismus bzw. ein Einspreizmechanismus bildet.

In der Fig. 8 ist eine weitere beispielhafte Darstellung der Anschlagpunkt-Vorrichtung 3 dargestellt, wobei hier im Vergleich zu der Darstellung in Fig. 3 der erste Endbereich 10 eine Keil-Form bzw. keilförmig ausgebildet ist. Speziell weist hier der erste Endbereich 10 im Vergleich zu dem zweiten Endbereich 11 eine größere, insbesondere viel größere, Dimension bzw. Gestalt auf. Dadurch kann die Stabilität der in die Vertiefung 6 eingeführten Basiseinheit 9, insbesondere gegenüber einem Herausrutschen, erhöht werden. Des Weiteren kann in dieser Ausgestaltung durch den größer dimensionierten ersten Endbereich 11 ein Abstand zwischen einer Oberseite des Bauelements 2, innerhalb welcher eine Öffnung der Vertiefung 6 angeordnet ist, und dem ersten Anschlagmittel 12 vergrößert werden. Dadurch kann das erste Anschlagmittel 12 leichter zum Durchführen der Schraubbewegung 18 zugänglich ist.

In der Fig. 9 ist eine weitere denkbare Ausführung der Anordnung 1 schematisch dargestellt. Hier ist in einer Schnittdarstellung zu sehen, dass die Anschlagpunkt-Vorrichtung 3, welche die zweiteilige Ausgestaltung des Aufweitungselements 17 aufweist, an dem Bauelement 2 angeordnet ist. Entgegen der Darstellung in Fig. 1 ist hier die Anschlagpunkt-Vorrichtung 3 so angeordnet, dass der erste Endbereich 10 an der zweiten Seite 8 und der zweite Endbereich 11 an der erste Seite 7 anliegt. Die beiden Hohlelemente 23, 24 und vor allem das Aufweitungselement 17 befinden sich hier in dem aufgeweiteten Zustand. Hierbei wird nun das Aufweitungselement 17 gegen die Wandung der Vertiefung bzw. gegenüber den Seiten der Vertiefung 6 gepresst, sodass sich das Aufweitungselement 17 in der Vertiefung 6 verspreizt.

Beispielsweise kann das Tragmittel 5 von dem zweiten Anschlagmittel 13 ausgehend über einen Führungskanal 31, welcher in dem Bauelement 2 eingearbeitet ist, zur ersten Seite 8 geführt werden. Dadurch kann das Anheben des Bauelements 2 mittels der Tragmittel 5, 22 effizienter gestaltet werden.

Der erste Endbereich 10 weist hier, wie bereits zu der Fig. 8 erläutert, eine ebenfalls größere Dimension auf. Dadurch kann zum einen die Ringmutter 14 gegen einer Oberfläche der zweiten Seite 8 weist der erste Endbereich 10 beabstandet angeordnet werden, wodurch die Schraubbewegung 18 leichter durchgeführt werden kann. Ein weiterer Vorteil ist hierbei, dass der erste Endbereich so ausgestaltet sein kann, dass die Anschlagpunkt-Vorrichtung 3 unter einem vorgegebenen Winkel, wie hier beispielsweise unter 45°, an dem Bauelement 2 angeordnet werden kann.

In der Fig. 10 gelten die Ausführungen aus der Fig. 9, wobei hier die einteilige Ausgestaltung des Aufweitungselements 17 verwendet wird.

### BEZUGSZEICHENLISTE:

- 1: Anordnung
- 2: Bauelement
- 3: Anschlagpunkt-Vorrichtung
- 4: Hebevorrichtung
- 5: Tragmittel
- 6: Vertiefung
- 7,8: Erste und zweite Seite
- 9: Basiseinheit
- 10, 11: Erster und zweiter Endbereich
- 12, 13: Erstes und zweites Anschlagmittel
- 14: Ringmutter
- 15: Bolzenverbindung
- 16: Verbindungselement
- 17: Aufweitungselement
- 18: Schraubbewegung
- 19: Abstand
- 20, 21: Längserstreckung
- 22: Tragmittel
- 23, 24: Erstes und zweites Hohlelement
- 25: Seite des ersten Hohlelements
- 26: Seite des zweiten Hohlelements
- 27: Schräger Schnitt der Seite des ersten Hohlelements
- 28: Schräger Schnitt der Seite des zweiten Hohlelements
- 29: Innenbereich des Aufweitungselements
- 30: Außenbereich des Verbindungselements
- 31: Führungskanal
- D1: Durchmesser des Aufweitungselements im nicht-aufgeweiteten Zustand
- D2: Durchmesser des Aufweitungselements im aufgeweiteten Zustand

## Patentansprüche

1. Anschlagpunkt-Vorrichtung (3) für ein Bauelement (2), insbesondere Holzbauteil, mit
- einer Basiseinheit (9), welche in einer Vertiefung (6) des Bauelements (2) zumindest teilweise einführbar ist,
- einem ersten Anschlagmittel (12), welches an einem ersten Endbereich (10) der Basiseinheit (9) angeordnet ist,
- einem zweiten Anschlagmittel (13), welches an einem einer zum ersten Endbereich (10) axial gegenüberliegenden zweiten Endbereich (11) der Basiseinheit (9) angeordnet ist, wobei
- das erste Anschlagmittel (12) mittels eines Verbindungselements (16) mit dem zweiten Endbereich (11) verbunden ist, und
- zwischen dem ersten Anschlagmittel (12) und dem zweiten Endbereich (11) zumindest ein Aufweitungselement (17) angeordnet ist, wobei durch eine Schraubbewegung (18) des ersten Anschlagmittels (12) in Einschraubrichtung das zumindest eine Aufweitungselement (17) zusammenpressbar ist, wodurch das zumindest eine Aufweitungselement (17) vertikal zu einer Längserstreckung (20) der Basiseinheit (9) aufweitbar ist.

2. Anschlagpunkt-Vorrichtung (3) nach Anspruch 1, wobei das zumindest eine Aufweitungselement (17) ringförmig oder hohlzylinderförmig ausgebildet ist, und ein Innenbereich (29) des zumindest einen Aufweitungselements (17) in Umfangsrichtung des Verbindungselements (16) betrachtet unmittelbar an einem Außenbereich (30) des Verbindungselements (16) anliegt.

3. Anschlagpunkt-Vorrichtung (3) nach Anspruch 2, wobei das Aufweitungselement (17) zwischen dem ersten Anschlagmittel (12) und dem zweiten Endbereich (11) beweglich angeordnet ist, wobei das Aufweitungselement (17) entlang einer Längserstreckung (21) des Verbindungselements (16), welche zu der Längserstreckung (20) der Basiseinheit (9) gleichgerichtet ist, an dem Außenbereich (30) bewegbar ist.

4. Anschlagpunkt-Vorrichtung (3) nach einem der vorhergehenden Ansprüche, wobei das erste Anschlagmittel (12) als Ringmutter (14) ausgebildet und mit dem Verbindungselement (16) verschraubt ist, wobei durch die Schraubbewegung (18 des als Ringmutter (14) ausgebildeten ersten Anschlagmittel (12) in Einschraubrichtung ein Abstand (19) zwischen dem ersten Anschlagmittel (12) und dem zweiten Endbereich (11) der Basiseinheit (9) veränderbar ist, wodurch das zumindest eine Aufweitungselement (17) zusammenpressbar ist.

5. Anschlagpunkt-Vorrichtung (3) nach einem der vorhergehenden Ansprüche, wobei das zumindest eine Aufweitungselement (17) zumindest teilweise aus einem Elastomer als Werkstoff gebildet ist.

6. Anschlagpunkt-Vorrichtung (3) nach einem der vorhergehenden Ansprüche, wobei das zweite Anschlagmittel (13) als Bolzenverbindung (15) ausgebildet ist, an welcher ein Tragmittel (5) anschlagbar ist.

7. Anschlagpunkt-Vorrichtung (3) nach einem der vorhergehenden Ansprüche, wobei das Aufweitungselement (17) zweiteilig ausgebildet ist und ein erstes Hohlelement (23) und ein zweites Hohlelement (24) aufweist, wobei das erste Hohlelement (23) und das zweite Hohlelement (24) beabstandet hintereinander angeordnet sind.

8. Anschlagpunkt-Vorrichtung (3) nach Anspruch 7, wobei an unmittelbar axial gegenüberliegenden Seiten (25, 26) der beiden Hohlelemente (23, 24) jeweils ein schräger Schnitt (27, 28) ausgebildet ist, wobei die beiden schrägen Schnitte (27, 28) der beiden gegenüberliegenden Seiten (25, 26) komplementär zueinander sind, und wobei die beiden schrägen Schnitte (27, 28) derart ausgebildet sind, dass eine jeweilige Schnittfläche der beiden schrägen Schnitte (27, 28) zueinander eben anliegen.

9. Anschlagpunkt-Vorrichtung (3) nach Anspruch 7 und 8, wobei die beiden Hohlelemente (23, 24) derart angeordnet sind, dass durch die Schraubbewegung (18) des ersten Anschlagelements (12) die beiden Seiten (25, 26) der Hohlelemente (23, 24) zusammenpressbar sind, wodurch die beiden Schnittflächen zumindest teilweise parallel zueinander versetzt sind.

10. Anordnung (1) mit zumindest einer Anschlagpunkt-Vorrichtung (3) nach einem der vorhergehenden Ansprüche und einem Bauelement (2), insbesondere Holzbauteil.

11. Anordnung (1) nach Anspruch 10, wobei die Basiseinheit (9) der Anschlagpunkt-Vorrichtung (3) zumindest teilweise in einer Vertiefung (6) des Bauelements (2) eingeführt ist, und das Aufweitungselement (17) durch die Schraubbewegung (18) des ersten Anschlagmittels (12) in Einschraubrichtung zusammengepresst ist, und dadurch das Aufweitungselement (17) innerhalb der Vertiefung (6) vertikal zu einer Längserstreckung (20) der Basiseinheit (9) aufgeweitet ist, wodurch die Basiseinheit (9) in der Vertiefung (6) des Bauelements (2) fixiert ist.

12. Anordnung (1) nach Anspruch 10 oder 11, wobei an dem ersten Anschlagmittel (12) und an dem zweiten Anschlagmittel (13) jeweils ein Tragmittel (5, 22), insbesondere eine Gliederkette oder ein Seil, angeschlagen ist, um das Bauelement (2) mittels einer Hebevorrichtung (4) anheben zu können.

13. Anordnung (1) nach Anspruch 10, 11 oder 12, wobei sich die Vertiefung (6) zwischen einer ersten Seite (8) des Bauelements (2) und einer zweiten Seite (7) des Bauelements (2), welche seitlich an der ersten Seite (8) anliegt, in einem vorgebaren Winkel erstreckt.

14. Verfahren zum Befestigen einer Anschlagpunkt-Vorrichtung (3) nach einem der vorhergehenden Ansprüche 1 bis 9 an einem Bauelement (2), insbesondere Holzbauteil, wobei
- die Basiseinheit (9) der Anschlagpunkt-Vorrichtung (3) zumindest teilweise in einer Vertiefung (6) des Bauelements (2) eingeführt wird,
- das zumindest eine Aufweitungselement (17) durch die Schraubbewegung (18) des ersten Anschlagmittels (12) in Einschraubrichtung zusammengepresst wird, und dadurch das zumindest eine Aufweitungselement (17) innerhalb der Vertiefung (6) vertikal zu einer Längserstreckung (20) der Basiseinheit (9) aufgeweitet wird, wodurch die Basiseinheit (9) in der Vertiefung (6) des Bauelements (2) fixiert wird.

15. Verfahren nach Anspruch 14, wobei durch die Schraubbewegung (18) des ersten Anschlagmittels (12) in Einschraubrichtung ein Abstand (19) zwischen dem ersten Anschlagmittel (12) und dem zweiten Endbereich (11) der Basiseinheit (9) verkleinert wird, wodurch das zumindest eine Aufweitungselement (17) zwischen dem ersten Anschlagmittel (12) und dem zweiten Endbereich (11) zusammengepresst wird.
